# EUROPÄISCHE PATENTSCHRIFT

(11) **EP 2 905 572 B1**
(45) Veröffentlichungstag und Bekanntmachung des Hinweises auf die Patenterteilung: **19.07.2017**
(21) Anmeldenummer: 15000230.1
(22) Anmeldetag: 27.01.2015
(51) Int. Cl.: F42B 39/20

(54) **Treibladungshülse für eine Patronenmunition**
Propellant shell for cartridged ammunition
Douille de charge propulsive pour munition encartouchée

(30) Priorität: 06.02.2014 DE 102014001576
(43) Veröffentlichungstag der Anmeldung: 12.08.2015
(73) Patentinhaber: Diehl Defence GmbH & Co. KG, 88662 ÜBERLINGEN (DE)
(72) Erfinder: Biedermann, Michael, 91227 Leinburg/Weißenbrunn (DE); Hammer, Helmut, 90562 Heroldsberg (DE)
(74) Vertreter: Diehl Patentabteilung

(56) Entgegenhaltungen:
- WO-A1-2010/041987
- WO-A1-2010/041988
- WO-A1-2012/126554
- WO-A1-2013/180739
- FR-A1- 2 686 410

## Beschreibung

Die Erfindung betrifft eine Treibladungshülse für eine Patronenmunition, umfassend ein Hülsengehäuse mit einer Hochdruckkammer zur Aufnahme einer Treibladung und einer beim Zünden der Treibladung mit der Hochdruckkammer kommunizierenden Niederdruckkammer, wie zum Beispiel in WO2012/126554 A beschrieben. Aus WO 2012/126554 A1 ist eine Patronenmunition bekannt, die eine Treibladungshülse der beschriebenen Art aufweist. Die Treibladungshülse weist eine Hochdruckkammer auf, die eine pyrotechnische Treibladung enthält. Der Hochdruckkammer ist, in Richtung des Geschossbodens, eine Niederdruckkammer nachgeschaltet, die über Überströmöffnungen mit der Hochdruckkammer kommuniziert. Ferner weist die üblicherweise aus Aluminium bestehende Treibladungshülse eine Druckplatte auf, in der in einer entsprechenden Aufnahme ein Zündhütchen vorgesehen ist.

Bei einer solchen zweistufig aufgebauten Treibladung besteht das Problem, dass die Munition, wenn sie einem Feuer oder anderen höheren Temperaturen, die oberhalb der Zündtemperatur der Treibladung liegen, ausgesetzt ist, explodiert. Zu diesem Zweck ist es bekannt, einen Sicherungsmechanismus vorzusehen, der eine gezielte Ventilation ermöglicht, um im Falle eines thermisch initiierten Abbrands der Treibladung einen Druckabbau zu ermöglichen. Eine solche Munition wird insensitive Munition genannt.

Bei der aus WO 2012/126554 A1 bekannten insensitiven Munition mit der dort beschriebenen, zweistufig aufgebauten Treibladungshülse mit Hochdruck- und Niederdruckkammer ist als Sicherungsmechanismus ein schmelzbarer Sicherungsring vorgesehen, über den in der Montagestellung eine Druckplatte, in der das Zündhütchen aufgenommen ist, am Hülsenboden fixiert ist. Zwischen der Druckplatte und dem Hülsenboden ist ein nach außen führender Ringkanal vorgesehen. Kommt es zu einer entsprechenden thermischen Belastung beispielsweise durch ein Feuer oder Ähnliches, so schmilzt der Sicherungsring, dessen Schmelztemperatur unterhalb der Zündtemperatur der Zündladung des Zündhütchens respektive der Treibladung liegt. Das Schmelzmaterial soll durch den Ringkanal abfließen, so dass die Druckplatte freigegeben wird und den mechanischen Halt zur Treibladungshülse verliert. Selbst wenn es nun zu einer weiteren thermischen Belastung kommt und die Treibladung abbrennt, kommt es nicht zu einer Explosion, da im Falle des Abbrandes ein Druckabbau über die aus der Treibladungshülse fallende Druckplatte und damit die dann gegebene größere Öffnung im Hülsenboden möglich ist.

Die Sicherungsfunktion beruht hier also auf einem Aufschmelzen des Sicherungsringes. Für eine entsprechende mechanische Entkopplung der Druckplatte ist es erforderlich, dass der Sicherungsring letztlich vollständig aufschmilzt. Dies ist, je nach Temperaturgang respektive Temperaturverteilung möglicherweise nicht immer gegeben. Darüber hinaus kann es zu Verstopfungen innerhalb des schmalen Ringkanals kommen, so dass mitunter ein Abfluss des Schmelzmaterials nicht gewährleistet ist respektive es zu einem Verklemmen kommen kann.

Der Erfindung liegt damit das Problem zugrunde, eine Treibladungshülse anzugeben, die funktionssicher eine thermisch induzierte Öffnung zur Ermöglichung einer Ventilation zulässt.

Zur Lösung dieses Problems ist erfindungsgemäß eine Treibladung für eine Patronenmunition gemäß Anspruch 1 Bei der erfindungsgemäßen Treibladungshülse sind ein oder mehrere radial bewegliche Halteelemente vorgesehen, die die Druckplatte an einer Trägerplatte, die in geeigneter Weise am Hülsenboden des Hülsengehäuses fixiert ist, oder an dem Hülsenboden selbst axial fixieren. Das oder die Halteelemente sind in geeigneter Weise mit dem Sicherungselement gekoppelt. Das Sicherungselement ist wie beschrieben thermisch aktivierbar, ist also in der Lage, im Falle einer Temperaturerhöhung in irgendeiner Weise eine radiale Beweglichkeit des oder der Sicherungselemente aus ihrer fixierenden Stellung zu ermöglichen. Das heißt, dass die axiale Fixierung der Druckplatte aktiv mechanisch gelöst wird, so dass sichergestellt ist, dass die Druckplatte in diesem Fall auch tatsächlich freigegeben wird und die Ventilation erfolgen kann.

Dabei wird das Sicherungselement bei einer thermischen Aktivierung seine Form ändern, also aus einem Memory-Material bestehen, das bei Erreichen einer Übergangstemperatur von einer ersten in eine zweite Form übergeht. Folglich ist es sichergestellt, dass das oder die Sicherungselemente infolge dieser thermischen Aktivierung unmittelbar radial bewegt werden, so dass sie radial bewegbar sind und grundsätzlich die axiale Fixierung der Druckplatte aufgehoben ist.

Dabei ist das Sicherungselement bevorzugt als umlaufender Sicherungsring ausgeführt, also beispielsweise entweder als umlaufender Schmelzring oder als umlaufender Memorymetall-Ring.

Zur Ermöglichung einer entsprechenden axialen Fixierung ist bevorzugt an der Druckplatte ein umlaufender Bund oder eine umlaufende Nut vorgesehen, unter den oder in die das oder die Halteelemente in der fixierenden Stellung eingreifen. Solange folglich das oder die Halteelemente in der radial innenliegenden Stellung den Bund untergreifen bzw. in die Nut eingreifen, ist eine sichere Fixierung der Druckplatte gegeben.

Der erfindungsgemäße Sicherungsmechanismus ist in unterschiedlicher Weise ausgestaltbar. Erfindungsgemäss ist dabei das oder sind die Halteelemente mit dem seine Form ändernden Sicherungselement, also beispielsweise dem Sicherungsring, derart bewegungsgekoppelt, dass das oder die Halteelemente bei einer Formänderung des Sicherungselements aus der fixierenden Stellung radial bewegt werden. Bevorzugt sind hierzu an dem oder den Halteelementen entsprechende nutförmige Aufnahmen vorgesehen, in denen das Sicherungselement aufgenommen ist. Sind beispielsweise drei Halteelemente vorgesehen, die sich in der Sicherungsstellung zu einem Ring ergänzen, mithin also jeweils um ca. 120° umlaufen, und die den Bund untergreifen respektive in die Nut eingreifen, so ist an jedem dieser Halteelemente eine entsprechende nutförmige Aufnahme vorgesehen, durch die das Sicherungselement, hier also der Sicherungsring, läuft bzw. in der er aufgenommen ist. Kommt es nun zu einer thermisch aktivierten Formänderung, in diesem Fall zu einer Vergrößerung des Durchmessers des Sicherungsrings, so nimmt dieser zwangsläufig die Halteelemente mit, sie werden also radial nach außen bewegt, worüber die mechanische Axialsicherung aufgehoben wird. Es ist auch denkbar, an dem oder den Halteelementen an der zur Druckplatte weisenden Seite eine Schrägfläche auszubilden, wobei die Druckplatte eine komplementäre Schrägfläche aufweist. In der Sicherungsstellung liegen die entsprechenden Schrägflächen aneinander an. Im Falle der thermischen Aktivierung ist in diesem Fall eine etwas leichtere Radialbewegung möglich, als bei axial aneinander liegenden Flächen zwischen Halteelementen und Druckplatte.

Um den Sicherungsmechanismus auf einfache Weise hülsenseitig integrieren zu können, ist zweckmäßigerweise ein an dem Hülsengehäuse oder der Trägerplatte verschraubter Gewindering vorgesehen, der das Sicherungselement axial fixiert, wobei darüber gleichzeitig aber auch das oder die Halteelemente entsprechend axial festgelegt werden.

Neben der Treibladungshülse selbst betrifft die Erfindung ferner eine Patronenmunition, umfassend eine Treibladungshülse der beschriebenen Art.

Weitere Vorteile, Merkmale und Einzelheiten der Erfindung ergeben sich aus den im Folgenden beschriebenen Ausführungsbeispielen sowie anhand der Zeichnungen. Dabei zeigen:
- Fig. 1: eine Schnittansicht durch eine nicht zur Erfindung gehörende Patronenmunition,
- Fig. 2: eine vergrößerte Teilansicht einer nicht zur Erfindung gehörenden Treibladungshülse unter Darstellung einer Ventilationseinheit einer ersten Ausführungsform,
- Fig. 3: die Ventilationseinheit aus Fig. 2 im geöffneten Zustand,
- Fig. 4: eine Teilansicht einer erfindungsgemäßen Treibladungshülse unter Darstellung einer Ventilationseinheit einer zweiten Ausführungsform,
- Fig. 5: eine Untenansicht der Anordnung aus Fig. 4,
- Fig. 6: die Ventilationseinheit aus Fig. 4 in geöffnetem Zustand,
- Fig. 7: eine Untenansicht der Anordnung aus Fig. 6,
- Fig. 8: eine Teilansicht einer nicht zur Erfindung gehörenden Treibladungshülse mit einer Ventilationseinheit einer dritten Ausführungsform, und
- Fig. 9: die Ventilationseinheit aus Fig. 6 in geöffnetem Zustand.

Fig. 1 zeigt eine Schnittansicht durch eine nicht zur Erfindung gehörende Patronenmunition 1, beispielsweise durch eine 40 mm Patrone. Die Patronenmunition 1 besteht aus einer erfindungsgemäßen Treibladungshülse 2 mit einem Hülsengehäuse 3, die mit dem eigentlichen Geschoss 4 im Bereich des Geschossbodens 5 verbunden ist. Am Hülsengehäuse 3 ist eine Treibladungseinheit 6 vorgesehen, die eine Hochdruckkammer 7, in der eine hier nicht näher gezeigte Treibladung aufgenommen ist, aufweist. Diese Hochdruckkammer 7 ist über einen Einsatz 8 definiert respektive abgegrenzt, der bodenseitig über eine Plattenanordnung 9 umfassend eine Ventilationseinheit 10 abgeschlossen ist.

Die Hochdruckkammer 7 kommuniziert über Bohrungen 11 mit einer Niederdruckkammer 12, an der der Geschossboden 5 angrenzt. Der grundsätzliche Aufbau einer solchen zweistufigen Treibladungseinheit 6 ist hinlänglich bekannt. Der Afubau ist der Treibladungshülse 2 im Hinblick auf die Konfiguration der Platteneinheit 9 respektive der Ventilationseinheit 10. Diese Ventilationseinheit 10 ermöglicht es, die Treibladungshülse 2 respektive die Hochdruckkammer 7 thermisch induziert zu öffnen, mithin also eine Ventilationsmöglichkeit zu geben, wenn die Gefahr besteht, dass es aufgrund der herrschenden Umgebungstemperatur zu einem Abbrand der Treibladung in der Hochdruckkammer 7 kommt. Hierzu sind unterschiedliche Ausgestaltungen der Plattenanordnung 9 respektive der Ventilationseinheit 10 vorgesehen, die in den Figuren 2 bis 9 näher gezeigt sind.

Fig. 2 zeigt eine nicht zur Erfindung gehörende Ausführungsform einer Plattenanordnung 9, die die Hochdruckkammer 7 abschließt und letztlich den Boden des Hülsengehäuses 3 bildet.

Die Plattenanordnung 9 umfasst eine Trägerplatte 13, die ein Außengewinde 14 aufweist, mit dem sie, siehe Fig. 1, in ein Innengewinde 15 des Einsatzes 8, der seinerseits über eine Gewindeverbindung 16 im Hülsengehäuse verschraubt ist, eingeschraubt wird. Die Trägerplatte 13 ist aus Metall. Zentrisch in der kreisförmigen Trägerplatte 13 ist eine metallene Druckplatte 17 angeordnet, die in einer entsprechenden Aufnahme 18 der Trägerplatte 13 aufgenommen ist und grundsätzlich relativ zur Druckplatte 13 axial beweglich ist, also längs der Längsachse der Patronenmunition 1 respektive der Treibladungshülse 2 beweglich ist. Die Druckplatte 17 weist eine Aufnahme 19 für ein Zündhütchen 20 auf, über das die definierte Zündung für einen definierten Abschuss des Geschosses 4 erfolgt. Über eine Bohrung 21 kommuniziert das Zündhütchen 20 mit der Hochdruckkammer 7 und damit mit der Treibladung, die bei Zündung des Zündhütchens ebenfalls gezündet wird.

Mitunter kann es vorkommen, dass, beispielsweise im Falle eines Brandes, die Patronenmunition 1 einer Temperatur ausgesetzt ist, die nahe an oder oberhalb der Zündtemperatur des Zündhütchens 20 respektive der Treibladung ist. Ohne Sicherheitsvorkehrung käme es dann zu einem unkontrollierten Zünden und damit einer Explosion. Um dies zu vermeiden, ist eine Ventilationseinheit 10 vorgesehen, Teil welcher letztlich die Trägerplatte 13 sowie die Druckplatte 17 ist. Denn wie beschrieben ist die Druckplatte 17 grundsätzlich axial beweglich relativ zur Trägerplatte 13. In der Grundstellung ist die Druckplatte 17 über ein Sicherungselement 22, hier einen Sicherungsring 23, axial gesichert. Dieser Sicherungsring 23 ist über einen Gewindering 24, der über eine Gewindeverbindung 33 in der Trägerplatte 13 verschraubt ist, fixiert, er kann also axial nicht herausfallen. Bei dem Sicherungsring 23 handelt es sich um einen Metallring aus einem Memorymetall. Dieser Sicherungsring kann temperaturabhängig zwei definierte Formen einnehmen, nämlich zum einen eine vom Durchmesser her kleinere erste Form, wie in Fig. 2 gezeigt, sowie eine vom Durchmesser her größere zweite Form, wie in Fig. 3 gezeigt. Steigt die Temperatur, der der Sicherungsring 23 ausgesetzt ist, über eine bestimmte Umwandlungstemperatur, so kommt es, resultierend aus einer Gefügeänderung des Memory- oder Formgedächtnismetalls, zur Formänderung, das heißt, dass der Sicherungsring 23 von der ersten, den kleineren Durchmesser aufweisenden Form in die zweite, den größeren Durchmesser aufweisende Form übergeht. In der Ausgangsstellung gemäß Fig. 2 untergreift der Sicherungsring 23 einen Ringbund 25 der Druckplatte 17. Der Sicherungsring 23 weist eine ein umlaufendes, ringförmiges Halteelement 26 bildende innere Kante auf, mit der er den Sicherungsringbund 25 untergreift. Aufgrund dieses Untergriffs über diese Halteelement-Ringkante 26 und den Umstand, dass der Sicherungsring 23 über den Gewindering 24 axial fixiert ist, ist folglich auch die Druckplatte 17 fixiert.

Kommt es nun zu der thermischen Belastung und steigt die Temperatur des Sicherungsrings 23 über die Umwandlungstemperatur, so ändert der Sicherungsring 23 seine Form, siehe Fig. 3, er weitet sich auf. Hierbei kommt es dazu, dass die Halteelement-Ringkante 26 den Ringbund 25 der Druckplatte 17 nicht mehr untergreift. Zwar ist der Sicherungsring 23 aufgrund der Fixierung über den Gewindering 24 trotz seiner radialen Aufweitung (die möglich ist, nachdem in der Trägerplatte 13 radial noch etwas Raum ist, dass er sich im Durchmesser vergrößern kann) noch fixiert, jedoch ist infolge dieser radialen Aufweitung die axiale Fixierung der Druckplatte 17 nicht mehr gegeben.

Kommt es nun im Brandfall dazu, dass die Temperatur auch über die Zündtemperatur der Treibladung steigt und brennt diese ab, so wird durch den sich hierbei in der Hochdruckkammer 7 bildenden Druck die Druckplatte 17 axial herausgeschoben, sie verlässt also ihren Sitz in der Trägerplatte 13. Hierdurch kommt es zwangsläufig zu einem Öffnen der Hochdruckkammer 7, es bildet sich ein großer, freier Ausblasquerschnitt, über den der Druck entweichen kann. Die Verbindung zwischen Treibladungshülse 2 und Geschoss 1 bleibt hierbei erhalten, auch bleibt der Einsatz 8 respektive eine Berstscheibe in der Hochdruckkammer 7 unbeschädigt.

Eine erfindungsgemäße Ausgestaltung einer Treibladungshülse respektive einer Plattenanordnung 9 mit Ventilationseinheit 10 ist in den Figuren 4 bis 7 gezeigt. Die Figuren 5 und 7 zeigen jeweils Unteransichten der Anordnungen aus den Figuren 4 und 6, wobei aus Gründen der Übersichtlichkeit in den Figuren 5 und 7 jeweils der Gewindering 24 nicht dargestellt ist.

Der Aufbau dieser Plattenanordnung 9 bestehend aus Trägerplatte 13 und Druckplatte 17 sowie deren Anordnung in einer entsprechenden trägerplattenseitigen Aufnahme etc. entspricht insoweit dem wie zu den Figuren 2 und 3 beschrieben. Bei dieser Erfindungsausgestaltung jedoch sind zur axialen Fixierung der Druckplatte 17 in der Trägerplatte 13 mehrere, beispielsweise vier sich zu einer Ringform (siehe die Unteransicht in Fig. 5) ergänzende, also Ringsegmente bildende Halteelemente 27 vorgesehen, die in der Grundstellung, siehe Fig. 4, wiederum einen Ringbund 25 der Druckplatte 17 untergreifen. Die Halteelemente 27 sind wiederum über einen Gewindering 24, der über eine entsprechende Gewindeverbindung 33 in der Trägerplatte 13 verschraubt ist, axial fixiert.

Um die Halteelemente 27 definiert und thermisch induziert aus der in Fig. 4 gezeigten Grundstellung, in der die Druckplatte 17 axial fixiert ist, in eine Lösestellung, wie in Fig. 6 gezeigt, zu bringen, ist wiederum ein Sicherungselement 22 in Form eines Sicherungsrings 23 aus einem Memorymetall oder einer Formgedächtnislegierung vorgesehen. Dieser Sicherungsring 23 ist in umlaufende Nuten 28, die an den Halteelementen 27 ausgebildet sind, eingesetzt. Auch er ist über den Gewindering 24 axial fixiert.

Kommt es nun zu einer Erwärmung über die Umwandlungstemperatur des Sicherungsrings 23, so weitet sich dieser wiederum im Durchmesser auf. Hierbei nimmt er, siehe Figuren 6 und 7, die Halteelemente 27 mit, sie werden radial nach außen bewegt und untergreifen in der in Fig. 6 gezeigten Endstellung den Ringbund 25 der Druckplatte 17 nicht mehr. Dieser ist in dieser Stellung folglich axial frei gegeben und nicht mehr fixiert. Kommt es nun zu einer weiteren Temperaturerwärmung, die zu einem Zünden respektive Abbrennen der Treibladung führt, so baut sich wiederum in der Hochdruckkammer 7 ein Druck auf, der jedoch bewirkt, dass wiederum die Druckplatte 17 aus der Trägerplatte 13 herausgedrückt wird, so dass sich ein großer freier Ausblasquerschnitt ergibt, über den der Ladungsdruck abbläst.

Die Figuren 2 bis 7 zeigen jeweils Ausgestaltungen von Plattenanordnungen respektive Ventilationseinheiten, bei denen die thermisch induzierte aktive mechanische Lösung der Druckplatte 17 von der Trägerplatte 13 über ein Sicherungselement respektive eines Sicherungsrings 23 aus einem Memorymetall vonstatten geht. Bei diesem Memorymetall kann es sich beispielsweise um eine Nickel-Titan-Legierung handeln, die auch unter dem Namen "Nitinol" bekannt ist. Grundsätzlich können jedoch auch andere Memorymetalle oder Formgedächtnislegierungen verwendet werden, so lange ihre Umwandlungs- oder Transformationstemperatur in einem Bereich unterhalb der Zündtemperatur des Zündhütchens respektive der Treibladung liegt.

Auch besteht die Möglichkeit, das Sicherungselement respektive den Sicherungsring aus einem Memorymetall zu bilden, das einen Einweg-Effekt zeigt, mithin also eine einmalige Formänderung in einer Richtung bei Überschreiten der Umwandlungstemperatur aufweist und sich bei Abkühlen nicht mehr in die Ausgangsform zurückverformt. In diesem Fall bliebe die gegebene mechanische Öffnung erhalten, wobei dieser Umstand selbstverständlich durch entsprechende Maßnahmen, die an der Plattenanordnung 9, also am Boden der Treibladungshülse sichtbar sind, kenntlich gemacht wird, damit der Anwender sofort sieht, dass diese Munition nicht abgeschossen werden kann. Alternativ könnte auch ein Memorymetall, das einen Zwei-Wege-Effekt zeigt, verwendet werden. Ein solches Material geht bei erneuter Abkühlung wieder in die Ausgangsform zurück, das heißt, dass - selbstverständlich ohne dass es zu einem vorherigen Abbrand der Treibladung kommt - die axiale Fixierung der Druckplatte 17 wieder erwirkt werden kann. Grundsätzlich könnte auch in einem solchen Fall die erfolgte Formwandlung am Boden der Treibladungshülse sichtbar gemacht werden, so dass auch hier der Anwender erkennt, dass die Munition bereits einmal höheren Temperaturen ausgesetzt war.

Die Figuren 5 und 7 zeigen eine Möglichkeit einer solchen optischen Kenntlichmachung bei Verwendung eines einen Einweg-Effekt zeigenden Memorymetalls. Wie ausgeführt ist hier jeweils der Gewindering 24 nicht gezeigt. Wie der Untenansicht gemäß Fig. 5 zu entnehmen ist, liegen die vier Halteelemente 27 in der Ursprungsform eng aneinander an, bilden also einen geschlossenen Ring. Hieran ist letztlich ersichtlich, dass die axiale Fixierung intakt ist.

Die in Figur 7 gezeigte Untenansicht zeigt deutlich, dass die vier Halteelemente 27 radial nach außen bewegt wurden. Sie liegen nicht aneinander an, vielmehr sind zwischen ihnen Freiräume 32 entstanden, die - wenn trotz Abkühlens ohne Zündung der Treibladung diese Form des Sicherungsrings 23 erhalten bleibt - optisch anzeigen, dass die axiale Fixierung nicht mehr gegeben ist.

Die Figuren 8 und 9 zeigen eine weitere, nicht zur Erfindung gehörende Ausgestaltung einer Plattenanordnung 9 respektive einer Ventilationseinheit 10, wiederum umfassend eine Trägerplatte 13 und eine in diese eingesetzte Druckplatte 17. Die Druckplatte 17 weist auch hier einen Ringbund 25 auf, der jedoch eine Schrägfläche 29 aufweist. Vorgesehen sind auch hier mehrere, beispielsweise vier sich wiederum zu einer Ringform ergänzende Halteelemente 27, die in der Ausgangsstellung, siehe Fig. 8, den Ringbund 25 untergreifen und die an ihrer Innenseite ebenfalls entsprechende Schrägflächen 30 aufweisen, so dass sich eine flächige Anlage an der Schrägfläche 29 des Ringbundes 25, also eine Kegelflächenanordnung ergibt.

Die Halteelemente 27 radial umgreifend ist wiederum ein Sicherungselement 22 in Form eines Sicherungsrings 23 vorgesehen, der hier jedoch aus einem schmelzbaren Material gebildet ist. Dieser Sicherungsring 23 weist eine Schmelztemperatur auf, die unterhalb der Zündtemperatur des Zündhütchens respektive der Treibladung liegt. Er ist, wie auch die Halteelemente 27, wiederum über einen Gewindering 24, der über eine Gewindeverbindung in die Trägerplatte 13 eingeschraubt ist, axial fixiert. Der Gewindering 24 weist mehrere hinreichend dimensionierte Durchbrechungen 31 auf, durch die im Falle des Aufschmelzens des Sicherungsrings 23 das Schmelzmaterial abfließen kann. Sofern radial zum Sicherungsring 23 genügend Raum ist, in den die Schmelze gedrückt werden kann, sind solche Durchbrechungen 31 nicht nötig.

Kommt es nun im Brandfall zu einer Erwärmung über die Schmelztemperatur des Sicherungsrings 23, so schmilzt dieser auf. Hieraus resultiert zwangsläufig, dass die Halteelemente 27 ihre radiale Fixierung verlieren, das heißt, dass ein radialer Ringraum, in dem zuvor der Sicherungsring 23 war, freigemacht wird respektive entsteht.

Kommt es nun zu einer weiteren Erwärmung über die Zündtemperatur der Treibladung hinaus und demzufolge zu einem Abbrand, so ergibt sich wiederum ein in der Hochdruckkammer anstehender Gasdruck, der auf die Druckplatte 17 wirkt. Diese wird nun axial aus der Trägerplatte 13 herausgedrückt. Dies ist möglich, nachdem die Halteelemente 27 radial gesehen nicht mehr fixiert sind. Sie werden hierbei, nachdem die kegeligen Schrägflächen 29 und 30 aufeinander abgleiten, radial nach außen gedrückt, siehe Fig. 9. Die Halteelemente 27 sind dabei so weit radial nach außen bewegbar, dass die Druckplatte 17 komplett freigegeben wird, mithin also gänzlich aus der Trägerplatte 13 herausgedrückt werden kann. Wiederum ergibt sich ein großflächiger Ausblasquerschnitt, der je nach Auslegung bevorzugt größer 50 mm² ist, über den der Ladungsdruck entweicht. Auch hier bleibt jedoch die Verbindung zwischen dem eigentlichen Antrieb, also der Treibladungshülse 2 und dem Geschoss erhalten, wie auch der Einsatz 8 respektive eine Berstscheibe etc. unbeschädigt bleibt.

Der Schmelzring 23 besteht aus einer niedrigschmelzenden Metalllegierung, die hinsichtlich des Schmelzpunktes so ausgelegt ist, dass dieser unterhalb der Zündtemperatur des Zündhütchens respektive der Treibladung liegt.

### Bezugszeichenliste

- 1: Patronenmunition
- 2: Treibladungshülse
- 3: Hülsengehäuse
- 4: Geschoss
- 5: Geschossboden
- 6: Treibladungseinheit
- 7: Hochdruckkammer
- 8: Einsatz
- 9: Plattenanordnung
- 10: Ventilationseinheit
- 11: Bohrung
- 12: Niederdruckkammer
- 13: Trägerplatte
- 14: Außengewinde
- 15: Innengewinde
- 16: Gewindeverbindung
- 17: Druckplatte
- 18: Aufnahme
- 19: Aufnahme
- 20: Zündhütchen
- 21: Bohrung
- 22: Sicherungselement
- 23: Sicherungsring
- 24: Gewindering
- 25: Ringbund
- 26: Halteelement
- 27: Halteelement
- 28: Nut
- 29: Schrägfläche
- 30: Schrägfläche
- 31: Durchbrechung
- 32: Freiraum
- 33: Gewindeverbindung

## Patentansprüche

1. Treibladungshülse für eine Patronenmunition, umfassend ein Hülsengehäuse (3) mit einer Hochdruckkammer (7) zur Aufnahme einer Treibladung und einer beim Zünden der Treibladung mit der Hochdruckkammer (7) kommunizierenden Niederdruckkammer (12), sowie eine Druckplatte (17) zur Aufnahme eines Zündhütchens (20), wobei die Druckplatte (17) über ein thermisch betätigbares Sicherungselement (22, 23) lösbar an dem Hülsengehäuse (3) oder einer Trägerplatte (13) angeordnet ist, und wobei ein oder mehrere die Druckplatte (17) axial fixierende Halteelemente (26, 27) vorgesehen sind, **dadurch gekennzeichnet, daß** die Halteelemente (26, 27) bei einer thermisch aktivierten Betätigung des Sicherungselements (22, 23) aus ihrer fixierenden Stellung radial bewegbar sind, daß das Sicherungselement (22, 23) bei thermischer Aktivierung seine Form ändert, ohne seinen Aggregatszustand zu ändern, und daß das oder die Halteelemente (26, 27) mit dem seine Form ändernden Sicherungselement (22, 23) derart bewegungsgekoppelt ist, daß das oder die Halteelemente (26, 27) durch die Formänderung des Sicherungselements (22, 23) aus der fixierenden Stellung radial bewegt werden.

2. Treibladungshülse nach Anspruch 1,
wobei das Sicherungselement (22) ein Sicherungsring (23) ist.

3. Treibladungshülse nach Anspruch 1 oder 2,
wobei das oder die Halteelemente (27) eine nutförmige Aufnahme (28) aufweisen, in der das Sicherungselement (22, 23) aufgenommen ist.

4. Treibladungshülse nach einem der vorangehenden Ansprüche, wobei das oder die Halteelemente (27) an der zur Druckplatte (17) weisenden Seite eine Schrägfläche aufweisen, und wobei die Druckplatte (17) eine komplementäre Schrägfläche aufweist.

5. Treibladungshülse nach Anspruch 4, wobei das oder die Halteelemente (27) und die Druckplatte (17) aneinander anliegende, zueinander komplementäre Schrägflächen (29, 30) aufweisen.

6. Treibladungshülse nach einem der vorangehenden Ansprüche, wobei ein an dem Hülsengehäuse (3) oder der Trägerplatte (13) verschraubter Gewindering (24) vorgesehen ist, der das Sicherungselement (22, 23) axial fixiert.

7. Patronenmunition, umfassend eine Treibladungshülse (2) nach einem der vorangehenden Ansprüche.

## Claims

1. Propellant shell for cartridged ammunition, comprising a case housing (3) with a high-pressure chamber (7) for receiving propellant and a low-pressure chamber (12) which communicates with the high-pressure chamber (7) on detonation of the propellant, and a pressure plate (17) for receiving a detonation cap (20), wherein the pressure plate (17) is releasably arranged on the case housing (3) or a support plate (13) via a thermally actuable securing element (22, 23), there being provided one or more retaining elements (26, 27) fixing the pressure plate (17) in the axial direction,
**characterized in that**, on thermally activated actuation of the securing element (22, 23), the retaining elements (26, 27) can be moved radially out of their fixing position,
**in that**, on thermal activation, the securing element (22, 23) changes shape without changing state, and
**in that** the retaining element(s) (26, 27) is/are coupled in terms of movement with the shape-changing securing element (22, 23) such that the retaining element(s) (26, 27) is/are moved radially out of the fixing position by the change of shape of the securing element (22, 23).

2. Propellant shell according to Claim 1,
wherein the securing element (22) is a securing ring (23).

3. Propellant shell according to Claim 1 or 2,
wherein the retaining element(s) (27) has/have a groove-shaped recess (28) which receives the securing element (22, 23).

4. Propellant shell according to one of the preceding claims,
wherein the retaining element(s) (27) has/have an oblique surface on the side facing the pressure plate (17), and wherein the pressure plate (17) has a complementary oblique surface.

5. Propellant shell according to Claim 4,
wherein the retaining element(s) (27) and the pressure plate (17) have oblique surfaces (29, 30) that bear against one another and are complementary to one another.

6. Propellant shell according to one of the preceding claims,
wherein there is provided a threaded ring (24) which is screwed onto the case housing (3) or the support plate (13) and axially fixes the securing element (22, 23).

7. Cartridged ammunition, comprising a propellant shell (2) according to one of the preceding claims.

## Revendications

1. Douille de charge propulsive pour munition à cartouche, comprenant un boîtier de douille (3) dotée d'une chambre à haute pression (7) destinée à accueillir une charge propulsive et d'une chambre à basse pression (12) qui communique avec la chambre à haute pression (7) lors de l'allumage de la charge propulsive, ainsi qu'une plaque d'appui (17) destinée à accueillir une amorce (20), la plaque d'appui (17) étant disposée sur le boîtier de douille (3) ou une plaque porteuse (13) détachable par le biais d'un élément de sécurité (22, 23) actionnable thermiquement, et un ou plusieurs éléments de maintien (26, 27) qui immobilisent la plaque d'appui (17) dans le sens axial étant présents, **caractérisée en ce que** les éléments de maintien (26, 27) peuvent se déplacer dans le sens radial depuis leur position d'immobilisation lors d'un actionnement activé thermiquement de l'élément de sécurité (22, 23),
**en ce que** l'élément de sécurité (22, 23), en cas d'activation thermique, modifie sa forme sans modifier son état d'agrégation, et
**en ce que** le ou les éléments de maintien (26, 27) est/sont couplés en mobilité avec l'élément de sécurité (22, 23) modifiant sa forme de telle sorte que le ou les éléments de maintien (26, 27) est/sont déplacé(s) dans le sens radial depuis la position d'immobilisation par le changement de forme de l'élément de sécurité (22, 23).

2. Douille de charge propulsive selon la revendication 1, l'élément de sécurité (22) étant une bague de sécurité (23).

3. Douille de charge propulsive selon la revendication 1 ou 2, le ou les éléments de maintien (27) possédant un logement (28) en forme de rainure dans lequel est accueilli l'élément de sécurité (22, 23).

4. Douille de charge propulsive selon l'une des revendications précédentes, le ou les éléments de maintien (27) possédant sur le côté dirigé vers la plaque d'appui (17) une surface inclinée et la plaque d'appui (17) possédant une surface inclinée complémentaire.

5. Douille de charge propulsive selon la revendication 4, le ou les éléments de maintien (27) et la plaque d'appui (17) possédant des surfaces inclinées (29, 30) mutuellement complémentaires reposant l'une contre l'autre.

6. Douille de charge propulsive selon l'une des revendications précédentes, une bague filetée (24) qui immobilise l'élément de sécurité (22, 23) dans le sens axial étant vissée sur le boîtier de douille (3) ou la plaque porteuse (13).

7. Munition à cartouche, comprenant une douille de charge propulsive (2) selon l'une des revendications précédentes.
